# EUROPÄISCHE PATENTSCHRIFT

(11) **EP 0 619 185 B1**
(45) Veröffentlichungstag und Bekanntmachung des Hinweises auf die Patenterteilung: **22.11.1995**
(21) Anmeldenummer: 94105131.0
(22) Anmeldetag: 31.03.1994
(51) Int. Cl.: B41C 1/18

(54) **Vorrichtung zur Erzeugung einer Hülse, insbesondere einer hülsenförmigen Druckform, mit Zusammenhängender Umfangsfläche**
Device for manufacturing a sleeve, particularly a sleeve-shaped printing plate with a gapless peripheral surface
Dispositif pour fabriquer un manchon, en particulier une plaque d'impression en forme de manchon à surface continue

(30) Priorität: 03.04.1993 DE 4311078
(43) Veröffentlichungstag der Anmeldung: 12.10.1994
(73) Patentinhaber: MAN Roland Druckmaschinen AG, 63012 Offenbach (DE)
(72) Erfinder: Hoffmann, Eduard, Dr., D-86399 Bobingen (DE); Winterholler, Johann, D-86316 Friedberg (DE); Prem, Wolfgang, D-86514 Ustersbach (DE)
(74) Vertreter: Schober, Stefan

(56) Entgegenhaltungen:
- DE-A- 4 140 768
- US-A- 3 773 594
- PATENT ABSTRACTS OF JAPAN vol. 7, no. 169 (M-231) 26. Juli 1958 & JP-A-58 074 357 (DAINIPPON INSATSU KK) 4. Mai 1983

## Beschreibung

Die Erfindung betrifft eine Vorrichtung zur Erzeugung einer Hülse, insbesondere einer hülsenförmigen Druckform, mit zusammenhängender Umfangsfläche aus einer Platte mit einem Paßloch-System.

Die ältere deutsche Patentanmeldung P 41 40 768 offenbart eine hülsenförmige Offset-Druckform, die über eine zusammenhängende, kanalfreie Umfangsfläche verfügt, so auf den Formzylinder geschoben und dort in der Arbeitsstellung reibschlüssig und registerhaltig positioniert werden kann. Die Hülse wurde aus einer handelsüblichen, zugeschnittenen Druckplatte aus einem metallischen Werkstoff hergestellt, wobei die Plattenkanten von Druckanfang und Druckende derart miteinander verbunden, z.B. verschweißt wurden, daß die Hülse, abgesehen von einer Verbindungsnaht, eine ununterbrochene Umfangsfläche aufweist. Die Druckplatte ist dazu mit einem Paßloch-System versehen, so daß sie positionsgerecht in eine Schweißvorrichtung eingespannt und längsnahtverschweißt werden kann.

Das positionsgerechte Einspannen und das Formen der Platte zu einer Hülse wird bisher in mühevoller Handarbeit durchgeführt. Eine Vorrichtung, die lediglich ein Einlegen der zugeschnittenen Platte erfordert und nach der Platteneinlage den Rundungsvorgang und die genaue registerhaltige Positionierung der Plattenenden zum Verbinden ermöglicht, ist nicht bekannt.

Deshalb ist es die Aufgabe der Erfindung, eine Vorrichtung zur Erzeugung einer Hülsenform aus zugeschnittenen Platten, insbesondere Offsetdruckplatten, und zum genauen registerhaltigen Zusammenfügen der Plattenkanten von Anfang und Ende der Platten zu schaffen.

Diese Aufgabe wird durch die Merkmale im kennzeichnenden Teil des Patentanspruchs 1 gelöst.

Vorteilhafte Ausgestaltungen der Erfindung sind den Unteransprüchen zu entnehmen.

Nachfolgend sind mehrere Ausführungsbeispiele der Erfindung anhand der Zeichnungen erklärt. Es zeigt stark schematisiert:
- Fig. 1: eine Seitenansicht eines ersten Ausführungsbeispiels einer erfindungsgemäßen Vorrichtung,
- Fig. 2: eine Ansicht dieser ersten Ausführung in Richtung II gemäß Fig. 1,
- Fig. 3: eine Seitenansicht eines zweiten Ausführungsbeispiels einer erfindungsgemäßen Vorrichtung,
- Fig. 4: eine Ansicht dieses zweiten Ausführungsbeispiels in Richtung IV gemäß Fig. 3,
- Fig. 5: ein drittes Ausführungsbeispiel, bei dem die Festhalteleisten nach der Formgebung die Hülse von innen heraus fixieren,
- Fig. 6: den Bewegungsablauf der zur Ausführung einer Drehung vorgesehenen Festhalteleiste beim dritten Ausführungsbeispiel gemäß der Fig. 5.

Beim ersten Ausführungsbeispiel gemäß Fig. 1 und 2 sind in einer Ebene drei vorrichtungsbreite, balkenförmige Halterungen 1, 2, 3 angeordnet. Jede Halterung 1, 2, 3 weist ein oder mehrere Hubelemente 4, die längs jeder Halterung 1, 2, 3 verteilt und als elektrische Haftmagnete ausgebildet sind, auf.

Die entsprechend der verwendeten Plattengröße durchführbare Positionierung der Halterungen 1, 2, 3 kann in bekannter, deshalb nicht dargestellter Weise durchgeführt werden, indem die Halterungen 1, 2, 3 auf Schienen gelagert und an gewünschten Stellen festsetzbar sind. Zwei der Halterungen 1, 2 sind entsprechend der Plattenlänge voneinander beabstandet und halten in der Ausgangsposition je eine Festhalteleiste 5, 6, indem die als Haftmagnete ausgebildeten Hubelemente 4 mit entsprechend auf den Leisten 5, 6 angeordneten Weicheisenkernen 7 zusammenwirken.

Unterhalb dieser Halterungen 5, 6, jedoch den Bereich unterhalb einer Leiste 6 freilassend, ist ein Gleittisch 8, auf dem die zu formende Platte 9 (gestrichelt) einlegbar ist, vorgesehen.

Mittels der Hubelemente 4, die beispielsweise hydraulisch oder pneumatisch betätigbar sind, sind beide Leisten 5, 6 auf die Platte 9 absenkbar und die zu verbindenden Plattenkanten mittels eines Stiftregisters 10 der Leisten 5, 6 und dem Paßloch-System der Platte 9 registergerecht an den Leisten 5, 6 fixierbar. Die Anordnung der Stifte 10 auf den Leisten 5, 6 ist so ausgelegt, daß die mit einer entsprechend gestanzten Lochung versehene Druckplatte 9 registerhaltig fixiert werden kann. Sämtliche Löcher liegen so innerhalb der Plattenkanten, daß nach dem Biegen der Platte 9 die Lochungen außerhalb der Druckfläche liegen.

Dabei hat die eine Leiste 5 den Gleittisch 8 als Widerlager, während die andere Leiste 6 an die über den Gleittisch 8 überstehende Plattenkante greift. Unterhalb dieser Kante ist ein drehbar gelagerter Zylinder als Gegenlager für diese Plattenkante vorgesehen. Dazu ist die absenkbare Leiste 6 mitsamt der an ihr fixierten Plattenkante mittels Haftmagneten 12 auf dem Zylinder 11 positionierbar. Diese Haftmagneten 12 sind entweder auf der Leiste 6 angebracht (im vorliegenden Beispiel beidseitig der Leiste 6) und wirken mit entsprechend plazierten Weicheisenkernen 13 auf dem Zylinder 11, oder umgekehrt, zusammen.

Nach dem Lösen der Halterungen 1, 2 von den Leisten 5, 6 sitzt nun die eine Leiste 6 nur noch auf dem Zylinder 11, während die andere Leiste 5 entlang des Gleittisches 8 verschiebbar ist.

In der dargestellten, besonders vorteilhaften Ausgestaltung ist die transversal verschiebbare Leiste 5 als Schlitten ausgebildet und mittels mindestens einer Endlos-Transportkette 14, die über Kurvenrollen 15 geführt und durch nicht dargestellte Kettenführungen abgestützt ist, in einer nicht dargestellten Gleitführung entlang des Tisches 8 ziehbar und wieder in ihre Ausgangsposition bringbar.

Eine zweckmäßige, jedoch nicht dargestellte Ausführung ist darin zu sehen, daß die verschiebbare Leiste 5 beidseitig in U-förmigen Schienen federnd gelagert ist und diese Federung den Hubweg der Leiste 5 in Bewegungsrichtung der Hubelemente 4 der Halterung 1, 3 begrenzt. Auch die Transportkette 14 ist im Weg über den Gleittisch 8 in diesen Schienen führbar.

In besonders zweckmäßiger Weise ist die Endlos-Transportkette 14 und auch die transversal verschiebbare Leiste 5 über den Zylinder 11 unter Einhaltung eines Abstandes von demselben von mindestens der Länge der Stifte 10 führbar, so daß ein berührungsloses Überfahren des Zylinders 11 möglich ist.

Zur Verwendung von verschiedenen Plattenformaten ist es von Vorteil den Zylinder 11 mit einem veränderbaren Durchmesser auszubilden. Dazu ist eine aus- und einfahrbare Kulisse 16 vorgesehen. Dies können mehrere einzelne längs des Zylinders 11 verteilte ausfahrbare Segmente bzw. aufblasbare Bereiche auf dem Umfang des Zylinders 11 sein. Somit ist der Zylinder 11 in bestimmten Grenzen jeweils mit einem Umfang versehbar, der etwas größer als die zu verarbeitende Plattenlänge ist.

Ist nun die Platte 9 auf dem Gleittisch 8 eingelegt, die Festhalteleisten 5, 6 aus der Ausgangsposition auf die Plattenkanten abgesenkt und mittels des Paßloch-Systems und Stiftregisters 10 die Plattenkanten an den Leisten 5, 6 fixiert, die Leiste 6 durch die beidseitig angebrachten elektrischen Haftmagnete 12 mit dem Zylinder 11 kraftschlüssig verbunden, beide Leisten 5, 6 von den Halterungen 1, 2 gelöst, wird der Zylinder 11 um 360° gedreht, so daß die Hülsenform 17 erzeugt wird, während die Leiste 5 mitsamt der an ihr fixierten Plattenkante über den Gleittisch 8 und über den Zylinder 11 gezogen wird. Ist die Drehung des Zylinders 11 ausgeführt steht die Leiste 5 mitsamt der an ihr fixierten Plattenkante unterhalb der dritten Halterung 3 und kann mittels der Hubelemente 4 dieser Halterung 3 analog zur anderen Leiste 6 ebenfalls auf dem Zylinder 11 positioniert werden.

Günstigerweise weist der Zylinder 11 an diesen Positionierungsstellen eine abgeflachte Schulter 18 auf.

Die Positionierung der Plattenkanten auf dem Formzylinder 11 kann in vorteilhafter weise noch dadurch unterstüzt werden, daß der Zylinder Registerlanglöcher aufweist, in die die Registerstifte 10 der Leisten 5, 6 durch die Plattenkanten eingreifen können.

Wird nun die Kulisse 16 eingefahren bzw. druckentlastet und damit der Umfang des Zylinders 11 verringert, kann die eine Leiste 5 gegen die andere 6 bis zum Kontakt der Plattenkanten verschoben werden und nun die Plattenkanten verbunden werden, bzw. der Schweißvorgang erfolgen.

Eine weitere vorteilhafte Maßnahme ist darin zu sehen, daß der Zylinder 11 gegenüber seinem Antrieb 19 exzentrisch gelagert ist, um den durch die Kulisse 16 hervorgerufenen Unterschied zwischen seinem Minimal- und Maximaldurchmesser auszugleichen.

Ein zweites Ausführungsbeispiel zeigt Fig. 3 und 4. Zwei Halterungen 20, 21 sind in gleicher Weise wie im ersten Ausführungsbeispiel entsprechend der zu verarbeitenden Plattengröße positioniert und ebenso die zu verbindenden Plattenkanten der Druckplatte 22 (gestrichelt) mittels, wie im ersten Ausführungsbeispiel beschrieben, dem Stiftregister 23 und dem Paßloch-System an den beiden an den Halterungen 20, 21 mittels Hubelementen 24 in Form von Haftmagneten und entsprechend angebrachten Weicheisenkernen 25 fixierten Festhalteleisten 26, 27 festmachbar.

Unterhalb der einen Halterung 21 ist wiederum ein drehbar gelagerter Zylinder 28 angeordnet, der zusätzlich parallel zur Ebene, in der die Halterungen 20, 21 angeordnet sind, transversal verfahrbar ist. Dazu ist der Zylinder 28 in einer Schiene 29 gelagert und Antriebsritzel 30, die auf die Lagerachse 31 des Zylinders 28 einwirken, rollen auf Zahnstangen 32 ab, so daß eine Transversal- und gleichzeitige Umfangsbewegung möglich ist.

Der Zylinder 28 weist einen etwas kleineren Umfang als die kürzeste Länge der zu verarbeitenden Platten 22 auf.

Eine der Leisten 27 ist mitsamt der an ihr fixierten Plattenkante mittels der Hubelemente 24 ihrer Halterung 21 auf dem darunter angeordneten Zylinder 28 positionierbar. Wiederum legen elektrische Haftmagnete 33 und mit ihnen zusammenwirkende Weicheisenkerne 34 die Leiste 27 auf dem Zylinder 28 fest, während die Halterung 21 die Leiste 27 freigibt, die andere Leiste 26 mitsamt der an ihr festgemachten Plattenkante jedoch an ihrer Halterung 20 verbleibt.

Der Zylinder 28 wird nun mittels eines Antriebs, der Antriebsritzel 30 und Zahnstangen 32 in Richtung der feststehenden Leiste 26 verfahren. Dabei führt er eine Drehung um 360° aus, unterfährt dabei die Platte 22, so daß diese ihn ummantelt und die Hülsenform 35 erzeugt wird. Nach einer vollen Umdrehung des Zylinders 28 stehen sich die Festhalteleisten 26, 27 bis zum Kontakt der zu verbindenden Plattenkanten gegenüber.

In dieser Position des Zylinders 28 ist die zweite Leiste 26 mitsamt der an ihr fixierten Plattenkante mittels der Hubelemente 24 der Halterung 20 auf dem Zylinder 28 positionierbar und die Verbindung der Plattenkanten, bzw. der Schweißvorgang kann erfolgen.

Von Vorteil ist, auch diesen Zylinder 28 zur Positionierung der Plattenkanten mit einer abgeflachten Schulter 36 auszustatten.

Eine weitere zweckmäßige Maßnahme ist darin zu sehen, den Zylinder 28 gegenüber seinem Antrieb exzentrisch zu lagern, um ein höhenversetztes Unterfahren (Fig. 3) der Platte 22 zu ermöglichen.

Eine weitere Variante einer erfindungsgemäßen Vorrichtung zeigt die Fig. 5 und 6. Dabei ist für die zu verbindenden Plattenkanten der Platte 40 (gestrichelt) eine feststehend angeordnete 41 und eine auf einem um eine Achse 43 drehbar und entlang einer Gleitführung 44 transversal bewegbaren Hebelelement 45 sitzende Festhalteleiste 42 vorgesehen.

In der Ausgangsposition sind die beiden Leisten 41, 42 entsprechend der Länge der zu verarbeitenden Platte 40 voneinander beabstandet angeordnet (Fig. 6). Die Platte 40 ist durch das bereits beschriebene Stiftregister 48 der Leisten 41, 42 und Paßloch-System der Platte 40 auf den Leisten 41, 42 registergerecht fixierbar.

Zur Hülsenformung wird nun das Hebelelement 45 gedreht und gleichzeitig transversal in Richtung der feststehenden Leiste 41 verschoben. Dabei unterfährt das Hebelelement 45 die feststehende Leiste 41 und die darauf sitzende Leiste 42 steht nach einer vollen Umdrehung der feststehenden 41 gegenüber, so daß die Plattenkanten in Kontakt stehen und verbunden, bzw. verschweißt werden können.

Fig. 6 soll zusätzlich den Bewegungsablauf der um 360° gedrehten Plattenkante andeuten.

Der Antrieb der Achse 43 des Hebelelements 45 kann in analoger Weise mittels Antrieb, Antriebsritzel und Zahnstange wie beim Zylinder 28 des zweiten Ausführungsbeispiels erfolgen.

Der besondere Vorteil dieser Variante liegt darin, daß bei der Hülsenformgebung die Druckflächenseite der Platte 40 kaum berührt werden muß, da die Leisten 41, 42 die Plattenkanten aus dem Inneren der Hülse 46 festhalten (Fig. 5).

In allen Ausführungsbeispielen sind die Festhalteleisten als Saugleisten mit in geringem Abstand über die gesamte Länge verteilten, integrierten an- und abstellbaren Vakuumsaugern 47 (Fig. 5) zum Festhalten der Plattenkanten ausgebildet, da im Offsetdruck vorbehandelte Aluminiumplatten die am meisten verwendete Druckformart ist.

Bei Verwendung von magnetisierbaren Platten, z.B. Platten aus Stahlblech, können die Festhalteleisten als elektrische Haftmagnetleisten zur kraftschlüssigen Verbindung mit den Plattenkanten ausgebildet sein.

In diesem Falle ist auch denkbar, anstelle des Stiftregisters und dem Paßloch-System eine optische Abtastung zur Sicherstellung der registerhaften Fixierung der Druckplatte an den Leisten vorzusehen.

Es wurden zwar bei den Ausführungsbeispielen die Begriffe Paßloch-System und Stiftregister verwendet, es versteht sich jedoch, daß im Rahmen der Erfindung jegliche Art von Anschlägen, Markierungen oder sonstige Hilfsmittel, mit denen eine registerhafte bzw. lagegerechte Fixierung bzw. Ausrichtung der Plattenkanten an den Leisten gewährleistet ist, zu verstehen ist.

Ist die Verbindung der Plattenkanten hergestellt, kann die Hülse in den beiden ersten Ausführungsbeispielen nach dem Abheben der Festhalteleisten 5, 6 bzw. 26, 27 mittels der Hubelemente 4 bzw. 24 der Halterungen 2, 3 bzw. 20, 21 nach der offenen Seite von den Zylindern 11 bzw. 28 und im dritten Ausführungsbeispiel nach Abstellen der Haltefunktion der Leisten 41, 42 von diesen entnommen werden.

## Patentansprüche

1. Vorrichtung zur Erzeugung einer Hülse (17, 35, 46), insbesondere einer hülsenförmigen Druckform, mit zusammenhängender Umfangsfläche aus einer Platte (9, 22, 40) mit einem Paßloch-System, dadurch gekennzeichnet, daß für beide zu verbindenden Plattenkanten je eine in einer Ausgangsposition lagerbare längs an die jeweilige Plattenkante der Platte (9, 22, 40) ansetzbare Festhalteleiste (5, 6; 26, 27; 41, 42) vorgesehen ist, die Festhalteleisten (5, 6; 26, 27; 41, 42) ein Stiftregister (10, 23, 48) aufweisen, das so ausgelegt ist, daß die Stifte mit dem Paßloch-System der Platte (9, 22, 40) zusammenwirken können, daß zumindest einer der Festhalteleisten (6, 27, 42) Mittel (11, 28, 45) zur Ausführung einer Drehung um eine Achse parallel zu ihrer Längsachse zugeordnet sind und daß die Festhalteleisten (5, 6; 26, 27; 41, 42) durch diese Drehung so einander gegenüberstellbar sind, daß bei Ausbildung einer Hülse (17, 35, 46) die an den Leisten (5, 6; 26, 27; 41, 42) fixierten, zu verbindenden Plattenkanten in Kontakt stehen und verbindbar sind.

2. Vorrichtung nach Anspruch 1, dadurch gekennzeichnet, daß die Festhalteleisten (5, 6) in der Ausgangsposition voneinander beabstandet in etwa einer Ebene an entsprechend der Plattengröße positionierbaren Halterungen (1, 2) fixierbar sind, darunterliegend ein Gleittisch (8), auf dem die zu formende Platte (9) einlegbar ist, vorgesehen ist, beide Festhalteleisten (5, 6) mittels Hubelementen (4) an den Halterungen (1, 2) auf die Platte (9) absenkbar sind und die zu verbindenden Plattenkanten mittels dem Stiftregister (10) und dem Paßloch-System registergerecht an den Leisten (5, 6) bei gleichzeitiger Lösung von den Halterungen (1, 2) fixierbar sind, eine der Festhalteleisten (5) entlang des Gleittisches (8) zumindest über die Plattenlänge transversal verschiebbar ist, die andere Festhalteleiste (6) mitsamt der an ihr fixierten Plattenkante auf einem drehbar gelagerten Zylinder (11) positionierbar ist, so daß bei einer vollen Umdrehung des Zylinders (11) die Platte (9) diesen ummantelt und die Festhalteleisten (5, 6) zum Verbinden der Plattenkanten sich gegenüberstehen (Fig. 1) und die zweite Leiste (5) mitsamt der an ihr fixierten Plattenkante in dieser Position mittels einer dritten Halterung (3) auf dem Zylinder (11) positionierbar ist.

3. Vorrichtung nach Anspruch 2, dadurch gekennzeichnet, daß die über den Gleittisch (8) zu bewegende Festhalteleiste (5) als Schlitten ausgebildet ist, dieser Schlitten mittels einer Endlos-Transportkette (14), die über Kurvenrollen (15) geführt ist, in einer Gleitführung entlang des Tisches (8) ziehbar und wieder in ihre Ausgangsposition bringbar ist (Fig. 1).

4. Vorrichtung nach Anspruch 2, dadurch gekennzeichnet, daß beim Zylinder (11) ein mittels einer Kulisse (16) veränderbarer Durchmesser einstellbar ist.

5. Vorrichtung nach Anspruch 2 und 3, dadurch gekennzeichnet, daß die Endlos-Transportkettenführung über den Zylinder (11) geführt ist und einen Abstand von mindestens der Länge der Stifte (10) von diesem einhält.

6. Vorrichtung nach Anspruch 2 bis 4, dadurch gekennzeichnet, daß die Festhalteleiste (5) beidseitig in Gleitschienen federnd gelagert ist.

7. Vorrichtung nach einem der vorangehenden Ansprüche, dadurch gekennzeichnet, daß der Zylinder (11) gegenüber seinem Antrieb (19) exzentrisch gelagert ist.

8. Vorrichtung nach Anspruch 1, dadurch gekennzeichnet, daß die Festhalteleisten (26, 27) in der Ausgangsposition voneinander beabstandet in etwa einer waagerechten Ebene an entsprechend der Plattengröße positionierbaren Halterungen (20, 21) fixierbar sind, die zu verbindenden Plattenkanten mittels dem Stiftregister (23) und dem Paßloch-System registergerecht an den fixierten Leisten (26, 27) festmachbar sind, daß eine der Leisten (27) mittels Hubelemente (25) an ihrer Halterung (21) mitsamt der an ihr festgemachten Plattenkante auf einem drehbar gelagerten Zylinder (28) bei gleichzeitiger Lösung von der Halterung (21) positionierbar ist, während die andere Leiste (26) mitsamt der an ihr festgemachten Plattenkante an ihrer Halterung (20) verbleibt, daß der Zylinder (28) unterhalb und parallel zur Ebene, in der die Leisten (26, 27) in der Ausgangsposition angeordnet sind, verfahrbar ist, so daß bei einer vollen Umdrehung des Zylinders (28) dieser die Platte (22) unterfährt, diese ihn ummantelt, die Festhalteleisten (26, 27) zum Verbinden der Plattenkanten sich gegenüberstehen (Fig. 3) und in dieser Position des Zylinders (28) die zweite Leiste (26) mitsamt der an ihr fixierten Plattenkante auf dem Zylinder (28) positionierbar ist.

9. Vorrichtung nach Anspruch 8, dadurch gekennzeichnet, daß der Zylinder (28) einen etwas kleineren Umfang als die jeweilige Länge der zur verarbeitenden Platte (22) aufweist.

10. Vorrichtung nach Anspruch 8 und 9, dadurch gekennzeichnet, daß der Zylinder (28) mittels Antriebsritzel (30) und Zahnstange (32) unter gleichzeitiger Drehung verfahrbar ist.

11. Vorrichtung nach Anspruch 8 bis 10, dadurch gekennzeichnet, daß der Zylinder (28) gegenüber seinem Antrieb (31) exzentrisch gelagert ist.

12. Vorrichtung nach einem der vorangehenden Ansprüche, dadurch gekennzeichnet, daß die Zylinder (11, 28) zur Positionierung der Plattenkanten eine abgeflachte Schulter (18, 36) aufweisen.

13. Vorrichtung nach Anspruch 1, dadurch gekennzeichnet, daß für die zu verbindenden Plattenkanten eine feststehend angeordnete (41) und eine auf einem drehbar und transversal bewegbar angeordneten Hebelelement (45) sitzende Festhalteleiste (42) vorgesehen sind und die Plattenkanten auf den Leisten (41, 42) derart positionierbar sind, daß bei einer vollen Umdrehung und gleichzeitiger transversaler Verschiebung (Fig. 6) des Hebelelements (45) in Richtung der feststehenden Leiste (41) sich die Leisten (41, 42) unter Bildung einer Hülse (46) zum Verbinden der Plattenkanten sich gegenüberstehen, wobei die Leisten (41, 42) die Plattenkanten aus dem Inneren der Hülse (46) festhalten (Fig. 5).

14. Vorrichtung nach einem der vorangehenden Ansprüche, dadurch gekennzeichnet, daß die Festhalteleisten (5, 6; 26, 27; 41, 42) als Saugleisten mit in geringem Abstand über die gesamte Länge verteilten, integrierten Vakuumsaugern (47) ausgebildet sind.

15. Vorrichtung nach einem der vorangehenden Ansprüche, dadurch gekennzeichnet, daß bei Verwendung von magnetisierbaren Platten, die Festhalteleisten (5, 6; 26, 27; 41, 42) als Haftmagnetleisten zur kraftschlüssigen Verbindung mit den Plattenkanten ausgebildet sind.

## Claims

1. Device for the production of a sleeve (17, 35, 46), in particular a sleeve-shaped printing forme, having a continuous peripheral surface formed from a plate (9, 12, 40) with a dowel hole system, characterised in that for both plate edges to be joined there is respectively provided a retaining bar (5, 6; 26, 27; 41, 42) which can be set longitudinally in an initial position and placed onto the respective edge of the plate (9, 22, 40), the retaining bars (5, 6; 26, 27; 41, 42) have a pin register (10, 23, 48) which is designed so that the pins can co-operate with the dowel hole system of the plate (9, 22, 40), in that means (11, 28, 45) are assigned to at least one of the retaining bars (6, 27, 42) for effecting a rotation about an axis parallel to its longitudinal axis, and in that by means of this rotation the retaining bars (5, 6; 26, 27; 41, 42) can be placed opposite each other in such a way that the plate edges to be joined, which are fixed to the bars (5, 6; 26, 27; 41, 42), are in contact and can be joined, thus forming a sleeve (17, 35, 46).

2. Device according to claim 1, characterised in that the retaining bars (5, 6), spaced apart from each other in the initial position, can be fixed in approximately one plane on holding means (1, 2) which can be positioned according to the size of the plate, below this there is provided a sliding table (8) on which the plate (9) to be formed can be laid, both retaining bars (5, 6) can be lowered onto the plate (9) by means of lifting elements (4) on the holding means (1, 2), and the plate edges to be joined can be fixed true-to-register on the bars (5, 6) by means of the pin register (10) and the dowel hole system with simultaneous release from the holding means (1, 2), one of the retaining bars (5) can be moved transversely along the sliding table (8) at least over the length of the plate, the other retaining bar (6) together with the plate edge fixed on it can be positioned on a rotatably mounted cylinder (11) so that with a complete rotation of the cylinder (11) the plate (9) surrounds it and the retaining bars (5, 6) for joining the plate edges are opposite each other (Fig. 1), and the second bar (5) together with the plate edge fixed on it can be positioned in this position by means of a third holding means (3) on the cylinder (11).

3. Device according to claim 2, characterised in that the retaining bar (5) to be moved over the sliding table (8) is designed as a carriage, this carriage can be pulled along the table (8) in a sliding guideway by means of an endless transport chain (14), which is guided over cam rollers (15), and can be brought back into its initial position (Fig. 1).

4. Device according to claim 2, characterised in that in the case of the cylinder (11) a diameter, variable by means of a cam (16), can be set.

5. Device acording to claim 2 and 3, characterised in that the endless transport chain guideway is guided over the cylinder (11) and maintains a spacing of at least the length of the pins (10) from it.

6. Device according to claim 2 to 4, characterised in that the retaining bar (5) is resiliently mounted on both sides in sliding rails.

7. Device according to one of the preceding claims, characterised in that the cylinder (11) is eccentrically mounted with respect to its drive (19).

8. Device according to claim 1, characterised in that the retaining bars (26, 27), spaced apart from each other in the initial position, can be fixed in an approximately horizontal plane on holding means (20, 21) positionable according to the plate size, the plate edges to be joined can be secured true-to-register on the fixed bars (26, 27) by means of the pin register (23) and the dowel hole system, in that one of the bars (27) together with the plate edge fixed on it can be positioned on a rotatably mounted cylinder (28) by means of lifting elements (25) (sic) on its holding means (21) with simultaneous release from the holding means (21), whilst the other bar (26) remains on its holding means (20) together with the plate edge fixed on it, in that the cylinder (28) can be moved below and parallel to the plane in which the bars (26, 27) are disposed in the initial position, so that with a complete rotation of the cylinder (28) it moves under the plate (22), the plate encloses it, the retaining bars (26, 27) for joining the plate edges are opposite each other (Fig. 3), and in this position of the cylinder (28) the second bar (26) can be positioned on the cylinder (28) together with the plate edge fixed on it.

9. Device according to claim 8, characterised in that the cylinder (28) has a somewhat smaller circumference than the respective length of the plate (22) to be processed.

10. Device according to claim 8 and 9, characterised in that the cylinder (28) can be moved by means of drive pinions (30) and toothed rack (32) with simultaneous rotation.

11. Device according to claim 8 to 10, characterised in that the cylinder (28) is eccentrically mounted with respect to its drive (31).

12. Device according to one of the preceding claims, characterised in that the cylinders (11, 28) have a flattened shoulder (18, 36) for positioning the plate edges.

13. Device according to claim 1, characterised in that for the plate edges to be joined there are provided a fixedly arranged retaining bar (41) and a retaining bar (42) located on a lever element (45) arranged rotatably and transversely movably, and the plate edges can be positioned on the bars (41, 42) in such a way that with a complete rotation and simultaneous transverse shifting (Fig. 6) of the lever element (45) in the direction of the fixed bar (41) the bars (41, 42) are opposite each other for joining the plate edges, forming a sleeve (46), the bars (41, 42) retaining the plate edges from the inside of the sleeve (46) (Fig. 5).

14. Device according to one of the preceding claims, characterised in that the retaining bars (5, 6; 26, 27; 41, 42) are constructed as suction bars with integrated vacuum suction devices (47) distributed with a small spacing over the entire length.

15. Device according to one of the preceding claims, characterised in that when using magnetisable plates the retaining bars (5, 6; 26, 27; 41, 42) are constructed as magnetic attraction bars for force-fitting connection to the plate edges.

## Revendications

1. Dispositif pour fabriquer un manchon (17,35, 46), notamment une forme d'impression en forme de manchon, comportant une surface circonférentielle d'un seul tenant constituée par une plaque (9,22,40) possédant un système de trous d'ajustage, caractérisé en ce que pour les deux bords de la plaque, qui doivent être réunis, il est prévu respectivement une barrette de fixation (5,6;26,27;41,42), qui peut être amenée dans une position initiale et peut être montée le long du bord respectif de la plaque (9,22, 40), que les barrettes de fixation (5,6;26,27;41,42) possèdent un registre à tiges (10,23,48) qui est conçu de telle sorte que les tiges peuvent coopérer avec le système de trous d'ajustage de la plaque (9,22,40), qu'à au moins l'une des barrettes de fixation (26,27,42) sont associés des moyens (11,28,45) pour produire une rotation autour d'un axe parallèle à l'axe longitudinal de la barrette et que sous l'effet de cette rotation, les barrettes de fixation (5,6;26,27;41,42) peuvent être disposées réciproquement en vis-à-vis de telle sorte que, lors de la formation d'un manchon (17,35,46), les bords de la plaque, qui doivent être réunis et sont fixés aux barrettes (5,6; 26,27;41,42), viennent en contact et peuvent être réunis.

2. Dispositif selon la revendication 1, caractérisé en ce que les barrettes de fixation (5,6) peuvent être fixées, en étant distantes les unes des autres dans la position initiale, approximativement dans un plan, sur des supports (1,2) pouvant être positionnés en fonction de la taille de la plaque, qu'au-dessous des barrettes est prévue une table coulissante (8) sur laquelle peut être insérée la plaque (9) devant être formée, que les deux barrettes de fixation (5,6) peuvent être abaissées sur la plaque (9) au moyen d'éléments de levage (4) situés sur les supports (1,2), et que les bords, devant être réunis, de la plaque peuvent être fixés, en étant alignés correctement au moyen du registre à tiges (10) et du système de trous d'ajustage, dans le cas d'un desserrage simultané à partir des supports (1,2), que l'une des barrettes de fixation (5) est déplaçable transversalement le long de la table coulissante (8) au moins sur la longueur de la plaque, que l'autre barrette de fixation (6) peut être positionnée, conjointement avec le bord de la plaque, qui est fixé sur cette barrette, sur un cylindre monté rotatif (11), de sorte que, lors d'une rotation complète du cylindre (11), la plaque (9) enveloppe ce cylindre et que les barrettes de fixation (5,6) servant à relier les bords de la plaque sont situées en vis-à-vis (figure 1) et que la seconde barrette (5) peut être positionnée, conjointement avec le bord de la plaque, qui est fixé à cette barrette, dans cette position sur le cylindre (11), à l'aide d'un troisième support (3).

3. Dispositif selon la revendication 2, caractérisé en ce que la barrette de fixation (5), qui doit être déplacée par-dessus la table coulissante (8) est agencée sous la forme d'un chariot, que ce chariot peut être tiré au moyen d'une chaîne de transport sans fin (14), qui circule sur des galets de renvoi (15), dans un guide de glissement le long de la table (8) et peut être amené à nouveau dans sa position initiale (figure 1).

4. Dispositif selon la revendication 2, caractérisé en ce que, dans le cas du cylindre (11), un diamètre modifiable au moyen d'une coulisse (16) est réglable.

5. Dispositif selon les revendications 2 et 3, caractérisé en ce que le guide de chaîne de transport sans fin circule sur le cylindre (11) et conserve par rapport à ce dernier une distance égale au moins à la longueur des tiges (10).

6. Dispositif selon les revendications 2 à 4, caractérisé en ce que la barrette de fixation (5) est supportée élastiquement des deux côtés dans des glissières.

7. Dispositif selon l'une des revendications précédentes, caractérisé en ce que le cylindre (11) est monté d'une manière excentrique par rapport à son dispositif d'entraînement (19).

8. Dispositif selon la revendication 1, caractérisé en ce que les barrettes de fixation (26,27) peuvent être fixées à distance l'une de l'autre, dans la position initiale, approximativement dans un plan horizontal, sur des supports (20,21) pouvant être positionnés en fonction de la taille de la plaque, que les bords de la plaque, qui doivent être réunis, sont serrés sur les barrettes fixées (26,27), d'une manière alignée correctement au moyen du registre à tiges (23) et du système de trous d'ajustage, que l'une des barrettes (26) peut être positionnée au moyen d'éléments de levage (25) sur son support (21), conjointement avec le bord de la plaque, qui est serré sur ce support, sur un cylindre monté rotatif (28), moyennant un desserrage simultané du support (21), tandis que l'autre barrette (26) subsiste, conjointement avec le bord de la plaque, qui est serré contre elle, sur son support (20), que le cylindre (28) est déplaçable au-dessous du et parallèlement au plan, dans lequel les barrettes (26,27) sont disposées dans la position initiale de sorte que, lors d'une rotation complète du cylindre (28), ce dernier passe au-dessous de la plaque (22), qui entoure le cylindre, les barrettes de fixation (26,27) servant à réunir les bords de la plaque sont disposées en vis-à-vis (figure 3), le cylindre (28) étant dans cette position, la seconde barrette (26) peut être positionnée, conjointement avec le bord de la plaque, qui est fixé à cette barrette, sur le cylindre (28).

9. Dispositif selon la revendication 8, caractérisé en ce que le cylindre (28) possède une circonférence d'une longueur légèrement inférieure à la longueur respective de la plaque à traiter (22).

10. Dispositif selon les revendications 8 et 9, caractérisé en ce que le signal (28) peut être déplacé au moyen d'un pignon d'entraînement (30) et d'une crémaillère (32), tout en tournant simultanément.

11. Dispositif selon les revendications 8 à 10, caractérisé en ce que le cylindre (28) est monté d'une manière excentrique par rapport à son dispositif d'entraînement (31).

12. Dispositif selon l'une des revendications précédentes, caractérisé en ce que les cylindres (11,28) possèdent un épaulement aplati (18,36) pour le positionnement des bords de la plaque.

13. Dispositif selon la revendication 1, caractérisé en ce que pour les bords, devant être réunis, de la plaque, il est prévu une barrette de fixation (40) montée fixe et une barrette de fixation (42) qui prend appui sur un élément de levier (45) monté de manière à être rotatif et déplaçable transversalement, et les bords de la plaque peuvent être positionnés sur les barrettes (41,42) de telle sorte que, lors d'une rotation complète et d'une translation transversale simultanée (figure 6) de l'élément de levier (45) en direction de la barrette fixe (42), les barrettes (41,42) sont situées en vis-à-vis tout en formant un manchon (46) servant à relier les bords de la plaque, les barrettes (41,42) retenant de façon fixe les bords de la plaque à partir de l'intérieur du manchon (46) (figure 5).

14. Dispositif selon l'une des revendications précédentes, caractérisé en ce que les barrettes de fixation (5,6;26,27;41,42) sont agencées sous la forme de barrettes d'aspiration dans lesquelles sont intégrés des dispositifs intégrés d'aspiration à dépression (47), qui sont répartis à une faible distance sur toute sa longueur.

15. Dispositif selon l'une des revendications précédentes, caractérisé en ce que dans le cas de l'utilisation de plaques aimantables, les barrettes de fixation (5,6;26,27;41,42) sont réalisées sous la forme de barrettes à aimants adhérents pour la liaison de force avec les bords de la plaque.
